# EUROPÄISCHE PATENTSCHRIFT

(11) **EP 0 425 803 B1**
(45) Veröffentlichungstag und Bekanntmachung des Hinweises auf die Patenterteilung: **18.11.1993**
(21) Anmeldenummer: 90117709.7
(22) Anmeldetag: 14.09.1990
(51) Int. Cl.: B65H 67/04, B65H 67/02

(54) **Vorrichtung zum Zuführen von Faserbändern zu einer textilverarbeitenden Maschine**
Apparatus for delivering fibre slivers to a textile processing machine
Appareil pour alimenter une machine textile en rubans de fibres textiles

(30) Priorität: 31.10.1989 CH 3929/89
(43) Veröffentlichungstag der Anmeldung: 08.05.1991
(73) Patentinhaber: MASCHINENFABRIK RIETER AG, CH-8406 Winterthur (CH)
(72) Erfinder: Wicki, Raphael, CH-8355 Aadorf (CH)

(56) Entgegenhaltungen:
- EP-A- 0 045 184
- DE-C- 597 388
- GB-A- 968 045
- GB-A- 1 540 491

## Beschreibung

Die Erfindung betrifft eine Vorrichtung zum Zuführen von Faserbändern -- die insbesondere aus Kannen od.dgl. Stapelgefässen abgewogen werden -- über Fördereinrichtungen eines Einlauftisches zu einer textilverarbeitenden Maschine, wobei dem Förderweg des Faserbandes ein Reserveband in einer Bereitschaftsstellung zugeordnet ist, das bei Bruch oder Auslaufen des Faserbandes über eine Steuereinrichtung so zuschaltbar ist, dass der Anfang des Reserverbandes an das Ende des auslaufenden Faserbandes angesetzt wird.

Aus der Praxis sind Vorrichtungen bekannt, bei denen die einzelnen Faserbänder aus Spinnkannen über oberhalb diesen angeordnete Walzenpaare abgezogen und über mehrere Stützrollen bzw. sonstige Führungshilfen einer nachfolgenden textilverarbeitenden Maschine -- beispielsweise einer Strecke -- zugeführt werden. Die Faserbänder werden dort zu einem Vlies zusammengefasst und mittels eines Walzenpaares dem Streckwerk zugeleitet.

Das zu verarbeitende Faserband wird gemäss DE-AS 22 30 644 über Abzugsrollen aus der Spinnkanne gezogen und zum Weitertransport auf ein Förderband aufgegeben. Jeder sog. Arbeitskanne ist paarweise in Reihe eine sog. Reservekanne zugeordnet, deren Faserband als Reserveband über ein Abzugsrollenpaar aufgenommen und in Bereitstellung gehalten wird. Die Abzugsrollenpaare des Faserbandes und des Reservebandes sind - in Förderrichtung gesehen - hintereinander in einer Linie angeordnet.

Beim Ausfall eines Faserbandes wird über eine Steuerung die Abzugseinrichtung des zugeordneten Reservebandes in Gang gesetzt. Dies gewährleistet die automatische Nachführung eines Reserverbandes beim Bruch oder Auslaufen eines Faserbandes.

Als Mangel derartiger Ausführungen ist anzusehen, dass die Verbindung der Bandenden besonders dann unvollkommen bleibt, wenn letztere nicht exakt linear laufen. Dies begrenzt die Möglichkeiten der Zuordnung von Einlauftischen erheblich.

Ebenso sind aus der GB-PS 968 045 und der GB-PS 1 540 491 Einrichtungen bekannt, bei welchen über entsprechende Einrichtungen auslaufende Faserbänder durch in Bereitschaft gestellte Reservebänder ersetzt werden. Diese Einrichtungen sind zum Teil aufwendig und gestatten nicht ein exaktes und schnelles Ansetzen an das jeweilige Faserband.

Angesichts dessen hat sich der Erfinder die Aufgabe gestellt, die vorhandenen Nachteile bekannter Vorrichtungen zu vermeiden, das Zusammenführen von Bandenden bei beliebigen Winkeln zwischen Zu- und Abförderrichtung sowie das gesteuerte Nachführen eines Reservebandes zu verbessern. Darüberhinaus soll der betriebssichere Einlauftisch in besonders einfacher Weise hergestellt und gewartet werden.

Diese Aufgabe wird durch eine Vorrichtung gelöst, deren gesondert ausgebildeten Förderwegen von Faserband und Reserveband ein gemeinsamer Druckspalt zugeordnet ist, wobei das Faserband sowie der Anfang des Reservebandes dem Druckspalt nebeneinanderliegend zuführbar sind. Zudem soll der Druckspalt als von Rollen begrenzter Walzenspalt ausgebildet sein, die an etwa vertikal zum Förderweg des Faserbandes verlaufenden Rollenachsen angeordnet sind. Diese Massgaben gewährleisten ein optimales Zusammenführen der Faserbandenden.

Nach einem weiteren Merkmal der Erfindung ist eine der Rollen Umkehrung für einen umlaufenden Bandförderer, der die Förderwege von Faserband und zugeordnetem Reserveband in einem etwa horizontalen Einstellwinkel übergreift. Eine der Rollen kann dabei dem gegen die Förderrichtung weisenden Trum des Bandförderers als Druckrolle anliegen.

Vorteilhafterweise sind mehrere Rollenpaare nebeneinander angeordnet und ihre Walzenspalte in Förderrichtung in Abstand zueinander vorgesehen. Auch können die Achsen der Druckrollen in Ablaufrichtung in Abstand zueinander liegen.

Von besonderer Bedeutung sind dem Walzenspalt vorgeordnete seitliche Führungen, die eine beide Förderwege erfassende trichterförmige Fläche bilden.

Die Erfindung erlaubt die Umlenkung eines freien Bandendes in einem beliebigen Winkel und das Ansetzen des Bandendes während dieser Umlenkung; das beschleunigte durch den Einlauftisch zugeführte Reserveband wird durch die Anpresskraft der Druckrollen auf das Transportband mit dem auslaufenden Band zusammengespresst. Dabei kann der Winkel zwischen Zu- und Ablauf frei gewählt werden. Vor allem ist es durch die Anwendung des tangierenden Umlenkförderers möglich, das Band in alle Richtungen abzugeben oder auch Auslaufende und Reserveband zu vertauschen.

Im Rahmen der Lösung der Aufgabenstellung liegt es, dass die Fördereinrichtungen oder Förderwege des Einlauftisches aus einzelnen -- jedem Faserband und jedem Reserveband zugeordneten und einzeln oder guppenweise antreibbaren -- Führungsorganen, insbesondere Transportbändern besteht, die in einem Winkel wenigstens einem abfördernden Transportelement vorgeschaltet sind.

Zum einfachen Nachführen der Reservebänder sollen die Transportbänder für die Faserbänder und die Reservebänder parallel sowie paarweise zueinander angeordnet sein. Auch hat es sich als günstig erwiesen, diese paarweise zusammengefassten Transportbänder miteinander steuerungsmässig zu verbinden.

Durch die Verwendung einzelner Transportbänder ist es möglich, die Längen der Transportbänder so auszubilden, dass sie das notwendige Mass nicht übersteigen; man kann das jeweilige Transportband oberhalb der zugeordneten Spinnkanne beginnen und bei einer gemeinsamen Abgabestelle enden lassen. Es werden gestaffelt angeordnete Bandanfänge über den in Reihen stehenden Spinnkannen angeboten.

Die zu bewegende Transportbandmasse wird so auf ein notwendiges Minimum beschränkt, geringere Antriebsleistung und weniger Staubaufwirbelung sind die Folge.

Der Vorschlag, die Umlenkrollen der Transportbänder am Einlauf durch das Zusammenwirken mit schwenkbaren Druckrollen als Abzugseinrichtung für die Faserbänder auszubilden, ergibt eine kompakte Anordnung, wobei die Faserbänder ohne große Umlenkung direkt auf dem Transportband für den Weitertransport geführt werden.

Von besonderer und selbständig unter Schutz gestellter Bedeutung ist die erfindungsgemässe Konzeption, die vereinzelten Transportbänder jeweils auf einem gesonderten Gestellteil oder Träger unterzubringen; das Gestell des Einlauftisches soll aus Modulen den jeweiligen Erfordernissen entsprechend zusammengesetzt werden können.

Dazu hat es sich als vorteilhaft erwiesen, dass der einzelne Träger an einem Ende eine Antriebswalze sowie am anderen Ende eine Umlenkrolle aufweist, wobei bevorzugt letztere -- aber auch die Antriebswalze -- als Spannrolle für das Transportband am Träger axial bewegbar sein kann.

Der Träger kann aus einem Rohrprofil hergestellt und diesem ein U-Profil aufgesetzt sein; in dessen Profilraum lagert das Obertrum des Transportbandes und ist darin geschützt bewegbar.

Für das andere Trum des Transportbandes ist unterhalb des Rohrprofils ein Rohr- oder Rinnenansatz vorgesehen, und in diesem wenigstens eine Stützrolle, um einen Durchhang zu unterbinden. Die Stützrolle kann auch ausserhalb des Rinneneinsatzes in einem den Träger haltenden Querträger vorhanden sein; mehrere parallele Träger werden von zumindest einem gemeinsamen Querträger als Teil des Gestells des Einlauftisches erfasst, so dass dieses Gestell mit nur wenigen Einzelteilen auskommt.

Von besonderer Bedeutung ist, dass der Träger aus axialen Trägerabschnitten zusammengesetzt zu werden vermag, die gemeinsam vom Transportband überspannt sind; diese Trägerabschnitte werden in vorbestimmtem Rastermass mit unterschiedlichen Längen vorgefertigt, wobei bevorzugt eine Grundläge sowie deren eineinhalbfaches und deren doppeltes Mass vorhanden sein sollen.

Der Antrieb des Transportbandes ist nach einem weiteren Beispiel der Erfindung in einer an den Träger als Modul angefügten Antriebseinheit vorgesehen, welche auch die in die Schlinge des endlosen Transportbandes eingreifende Antriebswalze enthält. Auf deren Umfang ist zur Verbesserung des Einzuges des Faserbandes zumindest eine Druckrolle aufschwenkbar, die ihrerseits Teil der Antriebseinheit ist oder aber ausserhalb der Antriebseinheit an deren Träger oder an dem -- letzteren gegen die Förderrichtung übergreifenden -- benachbarten Träger angelenkt ist.

Weitere Vorteile, Merkmale und Einzelheiten der Erfindung ergeben sich aus der nachfolgenden Beschreibung bevorzugter Ausführungsbeispiele sowie anhand der Zeichnung; diese zeigt in
- Fig. 1:: die schematisierte Draufsicht auf einen bekannten Einlauftisch einer Textilmaschine;
- Fig. 2:: die Seitenansicht zu Fig. 1;
- Fig. 3:: die gegenüber Fig. 1 vergrößerte Draufsicht auf einen Übergabebereich des Einlauftisches;
- Fig. 4:: die Draufsicht auf eine andere bekannte Ausführung des Übergabebereiches;
- Fig. 5: die schematische Draufsicht auf einen erfindungsgemäßen Einlauftisch einer Textilmaschine.
- Fig. 6 und Fig. 7:: andere Ausführungsbeispiele zur Ausgestaltung von Übergabebereichen des Einlauftisches;
- Fig. 8:: die Draufischt auf ein weiteres Ausführungsbeispiel eines Einlauftisches;
- Fig. 9:: die verkleinerte Seitenansicht zu Fig. 8;
- Fig. 10: einen vergrösserten Ausschnitt aus Fig. 9;
- Fig. 11:: die Draufsicht auf den Ausschnitt der Fig. 10.
- Fig. 12:: Ein Schnitt gemäss Fig. 8 in Teilansicht.

Ein Einlauftisch 10 einer Textilmaschine für die Behandlung von Faserbändern 12 ist oberhalb sogenannter Kannen 14 angeordnet, aus denen die Faserbänder 12 mittels Walzen 16 auf den Einlauftisch 10 geführt werden. Wechselweise mit den Kannen 14 sind Reservekannen 14ₐ angeordnet, von denen Reservebänder 12ₐ zum Einlauftisch 10 geführt sind. Die in Förderrichtung x vorderen Ende 12ₑ der Reservebänder 12ₐ werden an das hintere Ende 12ᵢ eines benachbart auslaufenden Faserbandes 12 angefügt, um Unterbrechungen der Bandzuführungen zu vermeiden.

Die einzelnen Faserbänder 12 bzw. die Reservebänder 12ₐ gelangen auf getrennte Transportbänder 18 bzw. 18ₐ, die -- wie beispielsweise Fig. 1 erkennen lässt - von gestaffelter Länge und mit ihren Ablaufenden an einen Abgabekopf 20 angefügt sind. In Fig. 3 sind bei 19 seitliche Führungen angedeutet, welche die Bänder 12, 12ₐ über die gesamte Länge der Transportbänder 18, 18ₐ oder Teile davon flankieren.

Im Bereich des Abgabekopfes 20 findet sich auch eine mit einem Antrieb 22 gekoppelte Antriebswalze 23 für die Transportbänder 18, 18ₐ. Nicht wiedergegeben ist, dass die Transportbänder 18 bzw. 18ₐ über die Antriebswalze 23 jeweils gesondert oder in Gruppen angetrieben zu werden vermögen. Der Antriebswalze 23 sind nicht dargestellte Kupplungen und Bremseinrichtungen zugeordnet und an eine Steuereinheit 24 angeschlossen.

In Förderrichtung x vor der Antriebswalze 23 sind zu ihr parallel zwei Sensorenhalter 26, 28 für -- die darunter laufenden Faserbänder 12, 12ₐ abtastende -- Sensoren 27, 29 angebracht.

Der von der Antriebswalze 23 und den umgelenkten Transportbändern 18, 18ₐ gebildete Abgabekopf 20 wird von einem den Transportbändern 18, 18ₐ gemeinsamer und verhältnismässig kurzen Förderband 32 untergriffen, dessen Breite zumindest der Breite des Abgabekopfes 20 entspricht. Über dem Obertrum 32ₕ des Förderbandes 32 sind zwei zueinander geneigte Flankenführungen 34 so angebracht, dass sie die aussenliegenden Faserbänder 12 erfassen und diese zu einer -- mit der hinteren Umkehrwalze 33 des Förderbandes 32 einen Walzenspalt 37 bildenden -- Förderwalze 39 umlenken.

Innerhalb der von jener Flankenführung 34 begrenzten trichterartigen Flächen sind ihrerseits zur Förderlängsachse A geneigte Zwischenführungen 36 vorgesehen. Jedem der Führungsorgane 34, 36 ist ein Faserband 12 mit benachbartem Reserveband 12ₐ zugeordnet. Die -- in Fig. 3, 4 -- Faserbänder 12 werden durch die Führungsorgane 34, 36 zum Walzenspalt 37 geleitet und in diesem im Bereich einer Strecke 40 zu einem Faservlies 42 zusammengeführt.

Im Ausführungsbeispiel der Fig. 4 sind zwei Einlauftische 10 für jeweils zwei Faserbänder 12 und zwei Reservebänder 12ₐ in Stellwinkeln w, w₁ zur Förderlängsachse A gestellt und stossen im Bereich des Abgabekopfes 20 an eine Mittelführung 35.

Um beliebige Einlaufwinkel t -- auch unterhalb 90° -- zwischen einlaufender Förderrichtung x und Ablaufrichtung y einstellen und dennoch gute Betriebssicherheit beim Zusammenführen der Faserbänder 12 und ihrer Reservebänder 12ₐ bei Einlaufgeschwindigkeiten von 150 bis 200 m/min gewährleisten zu können, sind in Fig. 5 im Übergabebereich 20ₐ auf einer Geraden G zwei senkrecht zum Obertrum 34ₕ gerichtete Bandrollen 44, 44ₐ angeordnet. Diese Gerade G schließt mit der Förderlängsachse A -- im dargestellten Ausführungsbeispiel bei einem Einlaufwinkel t von 90° -- einen Einstellwinkel t₁ von 130° bis 140° ein.

Ein um die beiden Bandrollen 44, 44ₐ gelegter beispielsweise mit 2.600 Upm umlaufender Umlenkbandförderer 46 tangiert das Transportband 18 in jenem Einstellwinkel t₁ und nimmt das Faserband 12 in einen Walzenspalt 47 mit, der von dem Umlenkbandförderer 46 und einer seitlichen Druckrolle 48 begrenzt ist. An den Walzenspalt 47 schließt ein in Ablaufrichtung y angebrachtes Transportband 50 für das ablaufende Faserband 12_{z} an.

Nähert sich das hintere Ende 12ᵢ des Faserbandes 12 dem Umlenkbandförderer 46, wird das Reserveband 12ₐ dem Walzenspalt 47 zugefördert und sein freies Ende 12ₑ durch die Anpresskraft der Druckrolle 48 mit dem auslaufenden Faserband 12 zusammengepresst. Diese Verbindungsstelle 12ᵢ/12ₑ erhält genügend Festigkeit, um das auslaufende Faserband 12_{z} in ein Streckwerk od.dgl. einführen zu können. Dabei bleibt es ohne Bedeutung, ob das Transportband 18 für das Faserband 12 oder das Transportband 18ₐ für das Reserveband 12ₐ näher an der Druckrolle 48 liegt.

Sowohl die in Ablaufrichtung y gemessenen Abstände e der Bandrollen 44, 44a einander zugeordneter Umlenkeinrichtungen als auch die quer dazu gerichteten Abstände q der Walzenspalte 47 sind entsprechend Fig. 6 veränderbar.

Bei einer weiteren Ausführung sind die Walzenspalte 47 von den Rollen 44, 48 ohne Zwischenschaltung eines Umlenkbandförderers gebildet. Der kurze Klemmweg führt hier zu geringerer Haftung des Reservebandes 12ₐ am Faserband 12.

Die Fig. 8 bis 11 geben Details einer anderen Ausführung des Einlauftisches 10 mit seinen getrennt voneinander über separate Umlenkrollen 30 geführten sowie in Förderrichtung x durch einzelne Antriebswalzen 23ₐ bewegten Transportbändern 18, 18ₐ einer beispielsweisen Breite von 40 mm wieder.

Die Antriebswalze 23ₐ ist im Unterschied zu Fig. 1 nicht an der Übergabestelle 11 nahe des Motors 12 vorgesehen, sondern Teil einer modulartigen Antriebseinheit 25, in die ein eigener Antrieb integriert ist. Diese Antriebseinheit 35 sitzt am Zuführende 11 eines i.w. horizontalen Trägers 38, der aus mehreren Trägerabschnitten 38ₐ, 38_{b}, 38_{c} zusammengefügt ist; diese werden gemäß Fig. 8 beispielsweise in drei verschiedenen Längen n₁, n₂, n₃ eingesetzt, um möglichst viele unterschiedliche Gesamtlängen n der Träger 38 herstellen zu können. Die Länge n₁ des Trägerabschnittes 38 entspricht der halben Länge n₃ des Trägerabschnittes 38_{c}, die Länge n₂ des Trägerabschnittes 38_{b} der eineinhalbfachen Länge n₁.

Die aus jenen Trägerabschnitten 38ₐ, 38_{b}, 38_{c} in gestaffelten Gesamtlängen n zusammengesetzten Träger 38 ruhen auf gemeinsamen Querträgern 52, die ihrerseits mit vertikalen Stützen 54 verbunden sind.

Jeder Träger 38 bildet mit seiner Antriebseinheit 25 und der andernends angebrachten Umlenkrolle 30 eine Austauscheinheit und ist mit den Querträgern 52 sowie den vertikalen Stützen 54 - deren Fussbereiche in der Zeichnung vernachlässigt sind - Teil eines Gestells 56 des Einlauftisches 10.

Das Untertrum 18ₜ des zwischen Umlenkrolle 30 und Antriebsrolle 23ₐ aufgespannten Transportbandes 18 bzw. 18ₐ liegt auf Stützrollen 31, die einen Durchhang unterbinden.

Die Träger 38 bzw. die Trägerabschnitte 38ₐ, 38_{b}, 38_{c} weisen gemäss Fig. 12 ein tragendes Rohrprofil 58 auf, unter das ein jene Stützrollen 31 aufnehmender Rohr- oder Rinnenansatz 60 genietet oder geschraubt ist. Auf dem Rohrprofil 58 sitzt ein U-Profil 62, dessen Profilschenkenl 64 das im Profilraum 66 laufende Obertrum 18ₕ des Transportbandes 18, 18ₐ flankieren sowie das aufliegende Faserband 12 ebenso schützen wie der Rinnenansatz 60 das Untertrum 18ₜ.

Die Antriebseinheit 25 ist am Zuführende 11 eines Rohrprofils 58 befestigt. Auf den Umfang ihrer Antriebswalze 23ₐ -- bzw. auf ein dort auflaufendes Faserband 12 -- ist eine Druckrolle 68 aufgelegt und mittels eines Schwingarmes an eine Konsole des benachbarten Trägers 38 angelenkt. Ein in die Antriebseinheit 25 integrierter oder in anderer Weise im Einzugsbereich angeordneter Sensor steuert die Bandbewegung in Abhängigkeit vom Durchlauf des Faserbandes 12.

Zum Wechseln des Transportbandes 18, 18ₐ wird der Träger 38 von seinen Querträgern 40 abgehoben und die ortsveränderliche, als Spannrolle dienende Umlenkrolle 30 gelöst. Nach dem Aufbringen eines neuen Transportbandes 18 bzw. 18ₐ wird dieses durch die Umlenkrolle 30 gespannt, und der Träger 38 wird erneut eingesetzt.

## Patentansprüche

1. Vorrichtung zum Zuführen von Faserbändern (12), die insbesondere aus Kannen (14,14a) oder dgl. Stapelgefässen abgezogen werden, über Fördereinrichtungen (18,18a) eines Einlauftisches (10) zu einer textilverarbeitenden Maschine (40), wobei dem Förderweg des jeweiligen Faserbandes (12) jeweils ein Reserveband (12a) in einer Bereitschaftsstellung zugeordnet ist, das bei Bruch oder Auslaufen des Faserbandes über eine Steuereinheit so zuschaltbar ist, dass der Anfang (12e) des Reservebandes an das Ende (12i) des auslaufenden Faserbandes anfügbar ist,
dadurch gekennzeichnet, dass den gesonderten Förderwegen der Fördereinrichtungen (18, 18a) von Faserband (12) und Reserveband (12a) ein gemeinsamer, etwa vertikal zum Förderweg des Faserbandes verlaufender Druckspalt (47) zugeordnet ist und das Faserband sowie der Anfang des Reservebandes dem Druckspalt nebeneinanderliegend in einer Ebene des Einlauftisches zuführbar sind.

2. Vorrichtung nach Anspruch 1, dadurch gekennzeichnet,dass der Druckspalt (47) durch nebeneinanderliegende Rollen (44,48) mit etwa vertikal zum Förderweg (18) des Faserbandes (12) verlaufenden Rollenachsen gebildet wird.

3. Vorrichtung nach Anspruch 1 oder 2, dadurch gekennzeichnet, dass eine der Rollen (44) Umkehrung für einen umlaufenden Bandförderer (46) ist, der die Förderwege (18, 18a) von Faserband (12) und zugeordnetem Reserveband (12a) in einem etwa horizontalen Einstellwinkel (t,t₁) übergreift.

4. Vorrichtung nach Anspruch 2 oder 3, dadurch gekennzeichnet, dass die eine der Rollen (48) dem gegen die Förderrichtung (x) weisenden Trum des Bandförderers (46) als Druckrolle anliegt.

5. Vorrichtung nach einem der Ansprüche 1 bis 4, dadurch gekennzeichnet, dass mehrere Rollenpaare (44, 48) nebeneinander angeordnet und ihre Walzenspalte (47) in Förderrichtung (x) in Abstand (q) zueinander vorgesehen sind.

6. Vorrichtung nach einem der Ansprüche 1 bis 5, dadurch gekennzeichnet, dass mehrere Rollenpaare (44, 48) nebeneinander angeordnet und die Achsen der Druckrollen (48) in Ablaufrichtung (y) in Abstand (e) zueinander vorgesehen sind.

7. Vorrichtung nach wenigstens einem der Ansprüche 1 bis 6, dadurch gekennzeichnet, dass dem Walzenspalt (47) seitliche Führungen (36) vorgeordnet sind, die eine beide Förderwege (18, 18ₐ) erfassende trichterförmige Fläche bilden.

8. Vorrichtung nach Anspruch 3 und 7, dadurch gekennzeichnet, dass die Führungen (36) am Bandförderer (46) endet.

9. Vorrichtung nach wenigstens einem der Ansprüche 1 bis 8, dadurch gekennzeichnet, dass die Fördereinrichtungen oder Förderwege des Einlauftisches (10) aus einzelnen, jedem Faserband (12) und jedem Reserveband (12ₐ) zugeordneten und einzeln oder gruppenweise antreibbaren Führungsorganen, insbesondere Transportbändern (18, 18ₐ) besteht, die in einem Winkel (w) wenigstens einem abfördernden Transportelement (50) vorgeschaltet sind.

10. Vorrichtung nach wenigstens einem der Ansprüche 1 bis 9, dadurch gekennzeichnet, dass die Transportbänder (18, 18ₐ) für die Faserbänder (12) und die Reservebänder (12ₐ) parallel und paarweise zueinander angeordnet sind.

11. Vorrichtung nach wenigstens einem der Ansprüche 1 bis 10, dadurch gekennzeichnet, dass jedes Transportband (18, 18ₐ) an einem gesonderten Träger (38) angebracht ist, der an einem Ende eine Antriebswalze (23ₐ) sowie am anderen Ende eine Umlenkrolle (30) aufweist, wobei bevorzugt Antriebswalze und/oder Umlenkrolle als Spannrolle am Träger axial bewegbar sind/ist.

12. Vorrichtung nach Anspruch 11, dadurch gekennzeichnet, dass der Träger (38) aus einem Rohrprofil (58) und einem auf dieses aufgesetzten U-Profil (62) besteht, in dessen Profilraum (66) ein Trum (18h) des Transportbandes (18,18a) angeordnet ist, wobei gegebenenfalls für das andere Trum (18t) des Transportbandes unterhalb des Rohrprofils ein Rohr- oder Rinnenansatz (60) und/oder wenigstens eine Stützrolle angebracht sind/ist.

13. Vorrichtung nach Anspruch 11 oder 12, dadurch gekennzeichnet, dass der Träger (38) aus axialen Trägerabschnitten (38ₐ bis 38_{c}) zusammengesetzt ist, die gemeinsam vom Transportband (18, 18ₐ) überspannt sind, wobei gegebenenfalls die Längen (n₁ bzw. n₃) der Trägerabschnitte (38_{b} bzw. 38_{c}), das Eineinhalbfache bzw. das Mehrfache der Länge (n₁) einer Trägerabschnitteinheit (38ₐ) sind.

14. Vorrichtung nach wenigstens einem der Ansprüche 11 bis 13, dadurch gekennzeichnet, dass mehrere parallele Träger (38) von zumindest einem gemeinsamen Querträger (40) als Teil des Gestells (56) des Einlauftisches (10) erfasst sind.

15. Vorrichtung nach wenigstens einem der Ansprüche 1 bis 14, dadurch gekennzeichnet, dass der Antrieb des Transportbandes (18, 18ₐ) in einer an den Träger (38) als Modul angefügten Antriebseinheit (25) vorgesehen ist, welche die in die Schlinge des Transportbandes eingreifende Antriebswalze (23ₐ) enthält.

16. Vorrichtung nach wenigstens einem der Ansprüche 1 bis 15, dadurch gekennzeichnet, dass auf den Umfang der Antriebswalze (23ₐ) zumindest eine Druckrolle (68) aufschwenkbar ist, die Teil der Antriebseinheit (25) ist oder die ausserhalb der Antriebseinheit an deren Träger (38) oder an dem letzteren gegen die Förderrichtung (x) übergreifenden benachbarten Träger (38) angelenkt ist.

## Claims

1. An apparatus for supplying slivers (12) which are drawn off from cans (14, 14a) or similar stacking devices, in particular, through conveying devices (18, 18a) of a feed table (10) to a textile-processing machine (40), with the conveying path of the respective sliver (12) being provided with a reserve sliver (12a) in a standby position, which reserve sliver can be switched on via a control unit in the event of breakage or running out of the sliver in such a way that the initial part (12e) of the reserve sliver can be joined to the end (12i) of the sliver running out, characterized in that the separate conveying paths of the conveying devices (18, 18a) of the sliver (12) and the reserve sliver (12a) are provided with a joint pressure gap (47) extending approximately vertical to the conveying path of the sliver and that the sliver as well as the initial part of the reserve sliver can be fed to the pressure gap adjacent to one another in a plane of the feed table.

2. An apparatus as claimed in claim 1, characterized in that the pressure gap (47) is formed by rolls (44, 48) disposed adjacent to one another with roll axes extending substantially vertical to the conveying path (18) of the sliver (12).

3. An apparatus as claimed in claim 1 or 2, characterized in that one of the rolls (44) is a reversor for a rotating belt conveyor (46) which overlaps the conveying paths (18, 18a) of the sliver (12) and the allocated reserve sliver (12) at a substantially horizontal setting angle (t, t₁).

4. An apparatus as claimed in claim 2 or 3, characterized in that the one of the rolls (48) sits close as a pressure roll to the strand of the belt conveyor (46) averted from the conveying direction (x).

5. An apparatus as claimed in one of the claims 1 to 4, characterized in that several pairs of rolls (44, 48) are arranged adjacent to one another and that their roll gap (47) in the conveying direction (x) is provided at a distance (q) from one another.

6. An apparatus as claimed in one of the claims 1 to 5, characterized in that several pairs of rolls (44, 48) are arranged adjacent to one another and that the axles of the pressure rolls (48) in the delivery direction (y) are disposed at a distance (e) from one another.

7. An apparatus as claimed at least in one of the claims 1 to 6, characterized in that the roll gap (47) is provided with lateral guiding means (36) which form a funnel-like surface encompassing the two conveying paths (18, 18a).

8. An apparatus as claimed in claims 3 and 7, characterized in that the guiding means (36) end in the belt conveyor (46).

9. An apparatus as claimed at least in one of the claims 1 to 8, characterized in that the conveying devices or conveying paths of the feed table (10) consist of individual guiding members, in particular conveyor belts (18, 18a), which are allocated to each sliver (12) and each reserve sliver (12a) and are drivable individually or in groups and are disposed in front of at least one discharging conveyor element (50) at an angle (w).

10. An apparatus as claimed at least in one of the claims 1 to 9, characterized in that the conveyor belts (18, 18a) for the slivers (12) and the reserve slivers (12a) are arranged parallel and in pairs with respect to one another.

11. An apparatus as claimed at least in one of the claims 1 to 10, characterized in that each conveyor belt (18, 18a) is attached to a separate carrier (38) which is provided at the one end with a drive roll (23a) and at the other end with a guide roll (30), with the drive roll and/or the guide roll being preferably axially movable on the carrier as a tension roller.

12. An apparatus as claimed in claim 11, characterized in that the carrier (38) consists of a pipe profile (58) and a U-profile (62) placed thereon, in whose profile chamber (66) a strand (18h) of the conveyor belt (18, 18a) is arranged, with a pipe or conduit socket (60) and/or at least one supporting roll being provided below the pipe profile for the other strand (18t) of the conveyor belt.

13. An apparatus as claimed in claim 11 or 12, characterized in that the carrier (38) is composed of axial carrier sections (38a to 38c) which are jointly covered by the conveyor belt (18, 18a), with the lengths (n1 or n3) of the carrier sections (38b or 38c) being one and a half times or a multiple of the length (n1) of a carrier section unit (38a).

14. An apparatus as claimed at least in one of the claims 11 to 13, characterized in that several parallel carriers (38) are held by at least one joint crossbeam (40) as a part of the frame (56) of the feed table (10).

15. An apparatus as claimed at least in one of the claims 1 to 14, characterized in that the drive of the conveyor belt (18, 18a) is provided in a drive unit (25) attached to the carrier (38) as a module, which unit contains the drive roller (23a) engaging in the loop of the conveyor belt.

16. An apparatus as claimed at least in one of the claims 1 to 15, characterized in that at least one pressure roller (68) is swivellable onto the circumference of the drive roller (23a), which pressure roller is a part of the drive unit (25) or which is articulated outside of the drive unit on its carrier (38) or on the latter adjacent carrier (38) overlapping in the conveying direction (x).

## Revendications

1. Dispositif pour amener des rubans de fibres (12), qui sont particulièrement extraits de pots (14, 14a) ou de récipients semblables, via des arrangements de transport (18, 18a) d'une table d'alimentation (10) vers une machine de traitement de textiles (40), et où un ruban de réserve (12a) en position d'attente est adjoint au chemin de transport du ruban de fibres (12) concerné, qui, lors d'une casse ou de l'épuisement du ruban de fibres, peut être mis en circuit par une unité de commande de telle manière que le début (12e) du ruban de réserve puisse être raccordé à la fin (12i) du ruban de fibres s'épuisant,
caractérisé par le fait
qu'un espace de pression commun (47), s'étendant à peu près verticalement par rapport au chemin de transport du ruban de fibres, est attribué aux chemins de transport particuliers des arrangements de transport (18, 18a) du ruban de fibres (12) et du ruban de réserve (12a), et le ruban de fibres ainsi que le début du ruban de réserve, se trouvant l'un à côté de l'autre, sont transportables vers l'espace de pression dans un plan de la table d'alimentation.

2. Dispositif selon revendication 1,
caractérisé par le fait que
l'espace de pression (47) est formé par des rouleaux (44, 48) agencés l'un à côté de l'autre, et dont les axes de rouleau s'étendent à peu près verticalement au chemin de transport (18) du ruban de fibres (12).

3. Dispositif selon revendication 1 ou 2,
caractérisé par le fait
qu'un des rouleaux (44) sert de renvoi pour une bande transporteuse (46) circulante qui recouvre les chemins de transport (18, 18a) du ruban de fibres (12) et du ruban de réserve adjoint (12a) dans un angle de réglage à peu près horizontal (t, t₁).

4. Dispositif selon revendication 2 ou 3,
caractérisé par le fait que
l'un des rouleaux (48) s'appuie comme rouleau de pression sur le tronçon de la bande transporteuse (46) dirigé dans le sens opposé au sens de transport (x).

5. Dispositif selon l'une des revendications 1 à 4,
caractérisé par le fait que
plusieurs paires de rouleaux (44, 48) sont disposées l'une à côté de l'autre et leurs espaces entre rouleaux (47) sont prévus avec une distance (q) les séparant les uns des autres dans le sens de transport (x).

6. Dispositif selon l'une des revendications 1 à 5,
caractérisé par le fait que
plusieurs paires de rouleaux (44, 48) sont disposées l'une à côté de l'autre et les axes des rouleaux de pression (48) sont prévus avec une distance (e) les séparant les uns des autres dans le sens d'écoulement (y).

7. Dispositif selon au moins une des revendications 1 à 6,
caractérisé par le fait que
des guidages latéraux (36) sont disposés en amont de l'espace entre rouleaux (47) qui forment une surface en forme d'entonnoir, embrassant les deux chemins de transport (18, 18a).

8. Dispositif selon revendications 3 et 7,
caractérisé par le fait que
les guidages (36) se terminent auprès de la bande transporteuse (46).

9. Dispositif selon au moins une des revendications 1 à 8,
caractérisé par le fait que
les arrangements de transport ou chemins de transport de la table d'alimentation (10) sont consitués d'organes de guidage individuels attribués à chaque ruban de fibres (12) et à chaque ruban de réserve (12a), et commandables individuellement ou par groupes, particulièrement des bandes transporteuses (18, 18a), qui sont disposés en amont d'au moins un élément de transport (50) d'éloignement, avec un angle (w).

10. Dispositif selon au moins une des revendications 1 à 9,
caractérisé par le fait que
les bandes transporteuses (18, 18a) pour les rubans de fibres (12) et les rubans de réserve (12a) sont disposées parallèlement entre elles et par paires.

11. Dispositif selon au moins une des revendications 1 à 10,
caractérisé par le fait que
chaque bande transporteuse (18, 18a) est disposée sur un porteur particulier (38) qui possède un rouleau d'entraînement (23a) à une extrémité ainsi qu'un rouleau de renvoi (30) à l'autre extrémité, et où, de préférence, le rouleau d'entraînement et/ou le rouleau de renvoi sont/est mobile(s) axialement sur le porteur en tant que rouleau de tension.

12. Dispositif selon revendication 11,
caractérisé par le fait que
le porteur (38) est constitué d'un profil en tube (58) et d'un profil en U (62) assis sur le tube, dans l'espace de profil (66) duquel est disposé un tronçon (18h) de la bande transporteuse (18, 18a), et où, le cas échéant, une rallonge de tube ou de gouttière (60) et/ou au moins un rouleau de support sont/est disposé(s) pour l'autre tronçon (18t) de la bande transporteuse.

13. Dispositif selon revendication 11 ou 12,
caractérisé par le fait que
le porteur (38) est constitué de sections axiales de porteur (38a à 38c) qui sont recouvertes par la bande transporteuse (18, 18a), et où, le cas échéant, les longueurs (n₁ respectivement n₃) des sections de porteur (38b respectivement 38c) sont égales à une fois et demi respectivement plusieurs fois la longueur (n₁) d'une unité de section de porteur (38a).

14. Dispositif selon au moins l'une des revendications 11 à 13,
caractérisé par le fait que
plusieurs porteurs parallèles (38) sont rassemblés par au moins un porteur transversal commun (40), comme partie du bâti (56) de la table d'alimentation (10).

15. Dispositif selon au moins l'une des revendications 1 à 14,
caractérisé par le fait que
l'entraînement de la bande transporteuse (18, 18a) est prévu dans une unité de commande (25) jointe au porteur (38) comme module qui comprend le rouleau d'entraînement (23a) s'engrènant dans la boucle de la bande transporteuse.

16. Dispositif selon au moins l'une des revendications 1 à 15,
caractérisé par le fait
qu'il y a au moins un rouleau de pression (68) pouvant être basculé sur la circonférence du rouleau d'entraînement (23a), rouleau de pression qui fait partie de l'unité de commande (25), ou qui est articulé à l'extérieur de l'unité de commande sur son porteur (38) ou sur le porteur (38) voisin, dépassant ce dernier dans le sens opposé au sens de transport (x).
